# EUROPÄISCHE PATENTSCHRIFT

(11) **EP 0 295 447 B1**
(45) Veröffentlichungstag und Bekanntmachung des Hinweises auf die Patenterteilung: **23.10.1991**
(21) Anmeldenummer: 88107991.7
(22) Anmeldetag: 19.05.1988
(51) Int. Cl.: E21F 15/08

(54) **Hydraulische Steuerung einer Kupplung einer Blasversatzleitung für Vorkopfaustrag**
Hydraulic control of a coupling of a backfilling pipeline for end delivery
Commande hydraulique d'un raccord d'une conduite de remblayage pneumatique à sortie frontale

(30) Priorität: 19.06.1987 DE 3720295
(43) Veröffentlichungstag der Anmeldung: 21.12.1988
(73) Patentinhaber: Ecker Maschinenbau GmbH & Co. KG, D-6680 Neunkirchen-Heinitz (DE)
(72) Erfinder: Mateja, Ernst, D-6680 Neunkirchen (DE); Ecker, Felix, D-6683 Spiesen-Elversberg (DE)
(74) Vertreter: Bernhardt, Winfrid, Dr.-Ing.

(56) Entgegenhaltungen:
- DE-A- 3 326 485

## Beschreibung

Die Erfindung betrifft eine hydraulische Steuerung nach dem Oberbegriff des Patentanspruchs 1.

Kupplungen mit einer solchen Steuerung sind aus der DE-A-33 26 485 bekannt.
Die bekannte Steuerung wird z.B. für 30 Kupplungen 30-fach von der Strecke her oder aus einem Schild eines Schildausbaues heraus jeweils mittels der genannten Einrichtung betätigt. Von der Strecke oder aus dem Schild laufen zu jeder Kupplung außer der genannten ersten und zweiten Leitung eine hydraulische Steuerleitung und eine gesonderte Rücklaufleitung der einen Seite des Schwenkzylinders.

Der Erfindung liegt die Aufgabe zugrunde, eine auf möglichst wenige Zuleitungen beschränkte und möglichst sichere Steuerung der vorgenannten Art und Zweckbestimmung zu schaffen.

Gelöst wird diese Aufgabe durch eine hydraulische Steuerung mit den kennzeichnenden Merkmalen des Patentanspruchs 1.

Die neue Steuerung erfordert nur noch die genannten beiden hydraulischen Zuleitungen, in der zweiten Alternative ferner problemlose elektrische Steuerleitungen. Sie ist sehr funktionssicher.
Vorteilhafte Ausgestaltungen der Erfindung sind in den Ansprüchen 2 bis 6 angegeben.

Die Zeichnungen geben Ausführungsbeispiele der Erfindung wieder.
- Fig. 1: zeigt im Schaltschema eine hydraulische Steuerung einer Kupplung einer Blasversatzleitung für Vorkopfaustrag.
- Fig. 2 bis 4: zeigen Abwandlungen der Steuerung.
- Fig. 5: zeigt im Schaltschema eine elektro-hydraulische Steuerung einer gleichen Kupplung.

An der Rückseite eines Schildausbaues ist über die Streblänge, beispielsweise 200 m, eine Blasversatzleitung entlanggeführt, die sich aus miteinander verkuppelten Rohren von beispielsweise 6 bis 9 m Länge zusammensetzt.
Vom Ende der Blasversatzleitung her wird nacheinander eine Kupplung nach der anderen gelöst und das neue Leitungsende nach der Seite ausgeschwenkt und der von ihm erfaßte Raum im Blasversatz gefüllt. Nach Beendigung wird das Ende zurückgeschwenkt und wieder eingekuppelt.

Fig. 1 zeigt eine Kupplung 1 zweier nur strichpunktiert angedeuteter Rohrenden 2 und 3. Sie setzt sich zusammen aus einem fest mit dem Rohrende 2 verbundenen hohlen Zylinder 4 von gleichem Innendurchmesser wie die Rohrenden 2 und 3 und einer auf dem Zylinder 4 verschiebbaren Muffe 5, die in der dargestellten ausgefahrenen Stellung das Rohrende 3 mit geringem Spiel übergreift und so die beiden Rohrenden verkuppelt.

Zum Verschieben der Muffe 5 sind zwischen dieser und dem Zylinder 4 zwei ringförmige hydraulische Zylinderräume 6 und 7 ausgebildet. Der Zylinderraum 7 bewirkt das Kuppeln, der Zylinderraum 6 das Entkuppeln.

Im entkuppelten Zustand kann das Rohrende 3 nach der Seite ausgeschwenkt werden. Diesem Ausschwenken dient ein, in Parallelschaltung doppelt vorhandener, Arbeitszylinder 8 mit dem Zylinderraum 9; der andere Zylinderraum 10 bewirkt das Rückschwenken. Die übrige Mechanik der Schwenkvorrichtung findet sich in der Zeichnung nicht.

Die Kupplung 1 und der Arbeitszylinder 8 sind mit einer unmittelbaren Vorrichtungssteuerung 50 versehen und von der Strecke aus durch eine Handsteuerung 11 gesteuert. Von der Handsteuerung 11 laufen zwei Zuleitungen 12 und 13 zu der unmittelbaren Vorrichtungssteuerung 50.

Die Zuleitungen 12 und 13 sind an der Handsteuerung 11 mit der allgemeinen Hydraulikversorgung P,R verbunden über je einen Steuerschieber 14 bzw. 15, der sie in Normalstellung mit der allgemeinen Rücklaufleitung R und in Betätigungsstellung, dies nur wechselseitig, mit der allgemeinen Druckleitung P verbindet. Zur Betätigung ist ein über eine Wippe 16 auf die Steuerschieber wirkender Handhebel 17 vorgesehen.

In der Zuleitung 12 ist ein Rückschlagventil 18 angeordnet, das über eine mit der anderen Zuleitung 13 verbundene Steuerleitung 19 entsperrbar ist.

Das Rückschlagventil 18 und der Steuerschieber 14 sind überbrückt durch eine Zweigleitung 20, die über einen Steuerschieber 21 mit der allgemeinen Druckleitung P verbunden ist. Der Steuerschieber 21 ist gegen eine Feder 22 verschiebbar durch einen über eine Steuerleitung 23 mit der Zweigleitung 20 verbundenen Hilfszylinder 24.

Die Steuerschieber 14, 15 und 21 und das Rückschlagventil 18 sind in eine gemeinsame Platte 25 eingearbeitet, desgleichen die zugehörigen Leitungsverbindungen.

Die somit wechselseitig als Druckleitung und als Rücklaufleitung schaltbaren Zuleitungen 12 und 13 führen in der unmittelbaren Vorrichtungssteuerung 50 in einen Steuerschieber 26.

Von dem Steuerschieber 26 gehen auf der anderen Seite eine erste Leitung 27 und eine zweite Leitung 28 aus. Der Steuerschieber 26 verbindet in seinen beiden Endstellungen die Zuleitung 13 mit der ersten Leitung 27 und die Zuleitung 12 mit der zweiten Leitung 28. Dabei schaltet er in der einen Endstellung die erste Leitung 27 als Druckleitung und die zweite Leitung 28 als Rücklaufleitung und in der anderen Endstellung umgekehrt. In einer Zwischenstellung schließt er beide Leitungen.
Er ist dafür mit zwei Hilfszylindern 29 und 30 versehen, die über Steuerleitungen 31 bzw. 32 von den Zuleitungen 13 bzw. 12 aus beaufschlagt sind und ihn aus der, bei Drucklosigkeit beider Hilfszylinder 29 und 30 eingenommenen, schließenden Zwischenstellung heraus gegen eine Feder 33 bzw. 34 in die betreffende Endstellung schieben.

Die erste Leitung 27 führt mit einem ersten Zweig 35 durch einen Steuerschieber 36 in den das Entkuppeln ausführenden Zylinderraum 6 der Kupplung 1 und mit einem zweiten Zweig 37 durch einen Steuerschieber 38 in den das Ausschwenken bewirkenden Zylinderraum 9 des Schwenkzylinders 8.

Der Steuerschieber 36 ist als Endschalter der Zurückschwenkbewegung des Schwenkzylinders 8 angeordnet derart, daß er den ersten Zweig 35 öffnet, wenn am Ende der Zurückschwenkbewegung der Kolben des Zylinders 8 an ihn anstößt und ihn damit gegen eine Feder 39 verschiebt. Sonst hält die Feder 39 den Steuerschieber 36 in Schließstellung.

Der Steuerschieber 38 ist als Endschalter der Entkupplungsbewegung der Kupplung 1 angeordnet derart, daß er den zweiten Zweig 37 öffnet, wenn am Ende des Zurückschiebens der Muffe 5 ein an dieser angebrachter Arm 40 an ihn anstößt und ihn gegen eine Feder 41 verschiebt. Die Feder 41 hält ihn sonst in der anderen Stellung, in der er den Zweig 37 schließt.

In dieser Stellung öffnet er, umgekehrt, eine in der anderen Stellung geschlossene Parallelleitung 42 zu dem Durchgang des ersten Zweiges 35 durch den Steuerschieber 36.

Die zweite Leitung 28 führt mit einem ersten Zweig 43 in den die Muffe 5 vorschiebenden, d.h. das Kuppeln ausführenden Zylinderraum 7 der Kupplung 1 und mit einem zweiten Zweig 44 in den das Zurückschwenken bewirkenden Zylinderraum 10 des Schwenkzylinders 8. Schließlich ist die zweite Leitung 28 mit einem Druckbegrenzungsventil 45 versehen.

Die Steuerschieber 26 und 38 und die zugehörigen Leitungsverbindungen sind in eine gemeinsame Platte 46 eingearbeitet.

Soll das Rohrende 3 aus der in Fig. 1 gezeichneten Stellung entkuppelt und ausgeschwenkt werden, wird durch Verschwenken des Handhebels 17 in Fig. 1 nach rechts über den Steuerschieber 15 die Zuleitung 13 mit der allgemeinen Druckleitung P verbunden. Der Druck entsperrt über die Steuerleitung 19 das Rückschlagventil 18 und erlaubt damit Rücklauf in der Zuleitung 12.
An dem Steuerschieber 26 aktiviert der Druck der Zuleitung 13 über die Steuerleitung 31 den Hilfszylinder 29. Der entgegengerichtete Hilfszylinder 33 ist infolge der Schaltung der Zuleitung 12 auf Rücklauf drucklos. Der Hilfszylinder 29 schiebt den Steuerschieber unter Anspannung der Feder 33 in Endstellung und verbindet damit die Zuleitung 13 mit der ersten Leitung 27 und die Zuleitung 12 mit der zweiten Leitung 28.

Der Druck der ersten Leitung 27 setzt sich im Normalfall, in dem bei geschlossener Kupplung der Steuerschieber 36 auf Durchgang steht, in dem ersten Zweig 35 durch den Steuerschieber 36 hindurch fort bis in den Zylinderraum 6. Die Parallelleitung 42 dazu durch den Steuerschieber 38 hindurch sichert jedoch die Druckzuführung in den Zylinderraum 6 auch in dem in der Zeichnung dargestellten Falle, daß etwa aufgrund von außen einwirkender Kräfte der Kolben des Arbeitszylinders 8 aus seiner Endstellung herausgezogen worden ist und infolgedessen der Steuerschieber 36 seine Sperrstellung eingenommen hat.

Da der Zylinderraum 7 über die zweite Leitung 28 und deren ersten Zweig 43 mit der Rücklaufleitung verbunden ist, läßt der Druck in dem Zylinderraum 6 die Muffe 5 zurückfahren und damit das Rohrende 3 freigeben. Am Ende dieser Verschiebebewegung der Muffe betätigt der Arm 40 den Steuerschieber 38 und schaltet ihn um auf Sperrung der Parallelleitung 42 und Öffnung des zweiten Zweiges 37 der ersten Leitung 27. Auf diesem Wege wird nun der Zylinderraum 9 des Arbeitszylinders 8 beaufschlagt. Dieser fährt aus und schwenkt das Rohrende 3 aus der gezeichneten Stellung heraus nach der Seite.

Ist das geschehen, kann der Handhebel 17 wieder losgelassen werden. Die Handsteuerung 11 ist als Totmannsteuerung eingerichtet und läßt den Handhebel 17 von selbst in die gezeichnete Neutralstellung zurückkehren. Die Zuleitung 13 ist dann wieder mit der allgemeinen Rücklaufleitung R verbunden und drucklos.

Da hierdurch die Beaufschlagung des Hilfszylinders 29 wegfällt, drückt die Feder 33 den Steuerschieber 26 in seine Zwischenstellung, in der er beide Leitungen 27 und 28 sperrt. Durch diese Sperrung ist die Flüssigkeit in den dem Steuerschieber 26 nachgeschalteten Hydraulikräumen eingekammert. Das genügt, um den erreichten Zustand, in dem keine Belastungen auftreten, während der Zeit des Austragens zu halten.

Soll das Austragsende der Blasversatzleitung zum nächsten Rohrende verlegt und das vorliegend betrachtete Rohrende 3 wieder eingekuppelt werden, wird der Handhebel 17 gemäß Fig. 1 nach links gedrückt. Nun erhält über den Steuerschieber 14 die Zuleitung 12 Verbindung mit der allgemeinen Druckleitung P; das Rückschlagventil 18 wird in Durchgangsrichtung angeströmt.

Am Steuerschieber 26 erhält nun der Hilfszylinder 30 Druck und schiebt den Steuerschieber unter Spannung der Feder 34 in Endstellung und damit auf Durchgang von den Zuleitungen 13 und 12 auf die Leitungen 27 bzw. 28. Die zweite Leitung 28 ist nun als Druckleitung geschaltet, die erste Leitung 27 als Rücklaufleitung. Der über die Zweige 43 und 44 der zweiten Leitung 28 sowohl im Zylinderraum 7 als auch im Zylinderraum 10 anstehende Druck führt zunächst nur zur Betätigung des Zylinders 8. Die Muffe 5 ist blockiert durch Einkammerung der Hydraulikflüssigkeit in dem Zylinderraum 6, denn die Verbindungen von und zu diesem in den Steuerschiebern 36 und 38 sind gesperrt. (Der Arbeitszylinder 8 ist ausgefahren, die Muffe 5 befindet sich in der zurückgeschobenen Endstellung und damit der Steuerschieber 38 in der durch den Arm 40 bewirkten Stellung.)
Ist der Arbeitszylinder 8 wieder eingefahren und hat er damit das Rohrende 3 in die gezeichnete Stellung zurückgebracht, verschiebt sein Kolben am Ende dieser Bewegung den Steuerschieber 36 in die Durchgangsstellung. Jetzt, nachdem das Rohrende 3 dafür gerichtet ist, kann der Zylinderraum 6 sich in die Rücklaufleitung entleeren und damit der Druck im Zylinderraum 7 die Muffe über das Rohrende 3 fahren und die Kupplung wieder herstellen.

Der Handhebel 17 braucht nur so lange gedrückt zu werden, bis der Druck in der Zuleitung 12, sichtbar an dem Manometer 146, diejenige Höhe erreicht hat, bei der der Hilfszylinder 24 anspricht. Nachdem dieser den Steuerschieber 21 gegen die Kraft der, vorzugsweise einstellbaren, Feder 22 verschoben und damit die Zweigleitung 20 mit der allgemeinen Druckleitung P verbunden hat, wird deren Druck auch nach Schließung des Steuerschiebers 14 in der Zuleitung 12 und bis in den Zylinderraum 7 aufrechterhalten. Die Kupplungsstellung bleibt so unabhängig von Leckverlusten gesichert.

Sollte in der Zuleitung 12 ein Bruch auftreten und damit der Druck in ihr zusammenbrechen, entspannen die Hilfszylinder 24 und 30 und lassen die Steuerschieber 21 und 26 ihre Schließstellung einnehmen. Wie sonst in der Öffnungsstellung der Kupplung, bleibt dann wenigstens die Hydraulikflüssigkeit hinter dem Steuerschieber 26 in den Hydraulikräumen der Kupplung erhalten, und die Sperrung am Steuerschieber 21 verhindert weiteren dauernden Austritt der Druckflüssigkeit an der Bruchstelle. Es entsteht kein Schaden. Die Bruchstelle kann unbehindert repariert und der Sollzustand schnell wiederhergestellt werden.

In den Abwandlungen nach Fig. 2 bis 4 ist das mit der Handsteuerung 11 kombinierte Schließorgan, das bei dahinter auftretendem Druckabfall betätigt wird, jeweils anders realisiert.

Statt des Rückschlagventils 18 und der Zweigleitung 20 mit dem Steuerschieber 21 ist in Fig. 2 in die Zuleitung 12 ein Schlauchbruchsicherungsventil 47 eingesetzt und für den Handhebel 17 bei seiner Betätigung des Steuerschiebers 14 eine bei 48 angedeutete Selbsthaltevorrichtung vorgesehen. Das Schlauchbruchsicherungsventil 47 besteht aus einem in der vorgesehenen Fließrichtung fließenden, aber in Öffnungsrichtung federbelasteten und durch eine Steuerleitung 49 beaufschlagten Rückschlagventil. Das Schlauchbruchsicherungsventil erlaubt es, die Zuleitung 12 als Druck- und Zufuhrleitung zu den Hydraulikräumen der Kupplung und selbstverständlich als Rücklaufleitung zu schalten. Bei starkem Druckabfall in der Leitung 12 schließt es aber.

Nach Fig. 3 ist ein durch eine Steuerleitung 51 mit dem Druck der Zuleitung 12 beaufschlagter Hilfszylinder 52 vorgesehen, der den als Totmannschaltung eingerichteten Handhebel 17 bei Verschwenkung gemäß Fig. 3 nach links in dieser Stellung hält. Bricht der Druck in der Zuleitung 12 zusammen, fährt der Hilfszylinder 52, wofür er entsprechend mit einer Feder versehen ist, wieder ein. Der Handhebel 17 kehrt in seine gezeichnete Stellung zurück, in der er die Zuleitung 12 gegen die allgemeine Druckleitung P sperrt. Das normale Zurückschalten in diese Stellung erfolgt unter Überwindung der Kraft des, nur kleinen, Hilfszylinders 52, dessen Rücklaufvolumen dabei durch die Elastizität des Gesamtsystems aufgenommen wird.

Fig. 4 zeigt eine Umkehrung zu Fig. 3: Der Handhebel 17 hat wieder, um Dauerdruck in der Zuleitung 12 zu erzeugen, eine den Steuerschieber 14 offen haltende Selbsthalteeinrichtung 48 und wird nun bei Druckabfall in der Zuleitung 12 aus dieser herausgedrückt in die gezeichnete Stellung mittels eines Hilfszylinders 53, der dann über seine an die Zuleitung 12 angeschlossene Steuerleitung 54 nicht mehr den erforderlichen Druck zum Zusammenpressen einer Feder 55 erhält, die ihn dann ausschiebt.

Die elektro-hydraulische Steuerung nach Fig. 5 stimmt in dem Steuerschieber und den diesem nachgeschalteten Einrichtungen mit derjenigen nach Fig. 1 überein lediglich mit der Ausnahme, daß seine eine, durch den Hilfszylinder 30 eingestellte Endstellung eine Leitungsverbindung über Kreuz herstellt.

Die beiden Zuleitungen zum Steuerschieber 26 sind hier eine ständige Druckleitung 56 und eine ständige Rücklaufleitung 57.

An jede von diesen sind die Hilfszylinder 29 und 30 über ihre Steuerleitungen 31 bzw. 32 mittels elektrischer Vorsteuerventile 58 bzw. 59 beliebig anschließbar.

Die Normalstellung ist der Anschluß an die Rücklaufleitung 57. Anschluß des Hilfszylinders 29 an die Druckleitung 56 durch Betätigung des Vorsteuerventils 58 schaltet die erste Leitung 27 als Druckleitung und die zweite Leitung 28 als Rücklaufleitung.
Anschluß des Hilfszylinders 30 an die Druckleitung 56 durch Betätigen des Vorsteuerventils 59 schaltet über Kreuz die zweite Leitung 28 als Druckleitung und die erste Leitung 27 als Rücklaufleitung.

Die beiden das Vorsteuerventil 58 betätigenden elektrischen Leitungen sind mit 60 und 61 bezeichnet, die beiden das Vorsteuerventil 59 betätigenden Leitungen mit 62 und 63. Sie werden von einem Steuerpult 64 aus geschaltet, das hier insoweit die Stelle der Handsteuerung 11 einnimmt.

Auch eine Funksteuerung wäre möglich.

Die Vorgänge des Kuppelns und Entkuppelns sind im übrigen die gleichen wie zu Fig. 1 beschrieben.

Das Schließorgan, das bei dahinter auftretendem Druckabfall betätigt wird, ist hier ein von der Handsteuerung getrenntes elektrisches Schlauchbruchsicherungsventil 66 am Anfang der Druckleitung hinter ihrem Anschluß 67 an die allgemeine Druckleitung P. Für das elektrische Schlauchbruchsicherungsventil 66 ist folgende Steuerung eingerichtet:
Ein zusammen mit den Steuerschiebern 26 und 38 einschließlich der zugehörigen Leitungsverbindungen in eine gemeinsame Platte 68 eingebauter Druckschalter 69 ist durch eine Steuerleitung 70 mit der Druckleitung 56 verbunden. Ein Druck beispielsweise oberhalb 20 bar hält ihn geöffnet. Sinkt der Druck unter diesen Wert, schließt der Druckschalter 69 und verbindet die elektrische Leitung 63 mit einer elektrischen Leitung 71, die zusammen mit einer Leitung 72 das Schlauchbruchsicherungsventil 66 betätigt, d.h. in seine Sperrstellung bringt. Gleichzeitig wird im Steuerpult 64 automatisch der Strom durch die Leitungen 62 und 63, der über das Vorsteuerventil 59 und den Steuerschieber 26 den Druck der Druckleitung 56 in der zweiten Leitung 28 aufrechterhielt, unterbrochen. Der Steuerschieber 26 nimmt dann unter der Wirkung der Federn 33 und 34 seine sperrende Zwischenstellung ein, in der er in den ihm nachgeschalteten Hydraulikräumen die Hydraulikflüssigkeit einkammert. Dazu wird ein Signalhorn 73 betätigt.

Damit bei der Stromunterbrechung in den Leitungen 62 und 63 nicht auch der durch den Druckschalter 69 eingerichtete Stromfluß durch die Leitungen 71 und 72 wegfällt, der die Sperrung des Schlauchbruchsicherungsventils 66 bewirkt, wird noch vor dem Abschalten des Stroms in den Leitungen 62, 63 ein anderer Stromkreis durch die Leitungen 71, 72 eingerichtet, nämlich durch Verbindung der Leitung 71 mit einer Leitung 74 an einem Umschalter 75, der aus seiner normalen Verbindung mit einer Leitung 76 die Energie für das Umschalten bezieht.

Die Symbole 76 kennzeichnen Näherungsschalter, die eine zentrale Anzeige der Stellungen der hydraulischen Organe steuern.

## Patentansprüche

1. Hydraulische Steuerung einer Kupplung einer Blasversatzleitung für Vorkopfaustrag mit einem durch Axialbewegung das Kuppeln und Entkuppeln ausführenden Verschiebezylinder (4,5) und einem im entkuppelten Zustand das jeweilige Leitungsende (3) nach der Seite aus- und zurückschwenkenden Schwenkzylinder (8), die mittels Endschalter selbsttätig nacheinander beaufschlagt sind,
wobei
- eine erste (27) und eine zweite (28) Leitung von einer Einrichtung (26) ausgehen, mittels derer sie wechselseitig als Druckleitung und Rückführleitung zu schalten sind,
- die erste Leitung (27) mit einem ersten Zweig (35), gesteuert durch einen ersten Steuerschieber (36), in den das Entkuppeln ausführenden Zylinderraum (6) des Verschiebezylinders (4,5) und mit einem zweiten Zweig (37) durch einen zweiten Steuerschieber (38) in den das Ausschwenken bewirkenden Zylinderraum (9) des Schwenkzylinders (8) führt,
- der erste Steuerschieber (36) als Endschalter der Zurückschwenkbewegung des Schwenkzylinders (8) angeordnet ist derart, daß er den ersten Zweig (35) bei Anstoß gegen eine Federkraft (39) öffnet und sonst durch die Federkraft (39) geschlossen hält,
- der zweite Steuerschieber (38) als Endschalter der Entkupplungsbewegung des Verschiebezylinders (4,5) angeordnet ist derart, daß er den zweiten Zweig (37) bei Anstoß gegen eine Federkraft (41) öffnet und sonst durch die Federkraft (41) geschlossen hält, und
- die zweite Leitung (28) mit einem ersten Zweig (43) in den das Kuppeln ausführenden Zylinderraum (8) des Verschiebezylinders (4,5) und mit einem zweiten Zweig (44) in den das Zurückschwenken bewirkenden Zylinderraum (10) des Schwenkzylinders (8) führt,
dadurch
gekennzeichnet, daß
- die erste (27) und die zweite (28) Leitung von einem mit zwei Zuleitungen (12;13 bzw. 56;57) versehenen, an der unmittelbaren Vorrichtungssteuerung (50 bzw. 6-10, 26-46) angeordneten dritten Steuerschieber (26) als der genannten Einrichtung ausgehen, der in einer Endstellung die erste Leitung (27) als Druckleitung und die zweite Leitung (28) als Rücklaufleitung schaltet und in der anderen Endstellung umgekehrt und in einer Zwischenstellung beide Leitungen (27;28) schließt oder der in seiner einen Endstellung die erste oder die zweite Leitung als Druckleitung und die andere als Rücklaufleitung schaltet und in seiner anderen Endstellung beide Leitungen schließt,
- daß der dritte Steuerschieber (26) durch zwei getrennt gesteuerte hydraulische Hilfszylinder (29;30) aus der, bei Drucklosigkeit beider Hilfszylinder eingenommenen, schließenden Zwischen- bzw. Endstellung heraus gegen eine Federkraft (33;34) von verschiedenen Seiten her in die beiden Endstellungen bzw. von einer Seite her in die eine Endstellung verschiebbar ist und
- daß beide Zuleitungen (12;13) des dritten Steuerschiebers (26) durch eine entfernte Handsteuerung (11) wechselseitig als Druckleitung und als Rücklaufleitung schaltbar sind und durch den dritten Steuerschieber in jeder seiner öffnenden Endstellungen bzw. in seiner öffnenden Endstellung die eine Zuleitung (13) mit der genannten ersten Leitung (27) und die Zuleitung (12) mit der genannten zweiten Zuleitung (28) verbunden ist und die Hilfszylinder (29;30) über Steuerleitungen (31;32) an je eine der beiden Zuleitungen (13;12) angeschlossen sind
oder
daß die eine Zuleitung ständige Druckleitung (56) und die andere Zuleitung ständige Rückführleitung (57) ist und durch den dritten steuerschieber (26) in seiner einen Endstellung die Druckleitung (56) mit der ersten Leitung (27) und die Rückführleitung (5) mit der zweiten Leitung (28) verbunden ist und in der anderen Endstellung umgekehrt und die Hilfszylinder (29; 30) über Steuerleitungen (31;32) durch von einer entfernten Steuerung (64) aus elektrisch gesteuerte Ventile (58;59) an die Druckleitung sowie an die Rücklaufleitung anschließbar sind.

2. Steuerung nach Anspruch 1 ,
dadurch gekennzeichnet,
daß eine Parallelleitung (42) zu dem Durchgang des ersten Zweiges (35) der ersten Leitung (27) durch den zweiten Steuerschieber (38) führt, in dem sie bei Öffnung des zweiten Zweiges geschlossen und bei Schließung des zweiten Zweiges (37) geöffnet ist.

3. Steuerung nach Anspruch 1 oder 2,
dadurch gekennzeichnet,
daß im Falle einer unter Dauerdruck stehenden Zuleitung (12, 20), insbesondere zur Druckerhaltung in dem das Kuppeln ausführenden Zylinderraum (7) des Verschiebezylinders (4,5), am Anfang der Blasversatzleitung ein bei dahinter auftretendem Druckabfall betätigtes Schließorgan (21) in dieser Zuleitung (20) angeordnet ist.

4. Steuerung nach Anspruch 3,
dadurch gekennzeichnet,
daß das Schließorgan mit einer hydraulischen Steuerung der Zuleitungen gekoppelt ist wie folgt:
- Die beiden Zuleitungen (12;13) sind mit der allgemeinen Hydraulikversorgung (P,R) verbunden über je einen, vorzugsweise handbetätigten, vierten (14) bzw. fünften (15) Steuerschieber, der sie in Normalstellung mit der allgemeinen Rücklaufleitung (R) und in Betätigungsstellung, dies nur wechselseitig, mit der allgemeinen Druckleitung (P) verbindet.
- In der im ersten Steuerschieber mit der zweiten Leitung verbindbaren Zuleitung (12) ist ein Rückschlagventil (18) angeordnet, das über eine mit der anderen Zuleitung (13) verbundene Steuerleitung (19) entsperrbar ist.
- Das Rückschlagventil (18) und der in der gleichen Zuleitung (12) angeordnete vierte Steuerschieber (14) sind überbrückt durch eine Zweigleitung (20), die über einen sechsten Steuerschieber (21) mit der allgemeinen Druckleitung (P) verbunden ist.
Der sechste Steuerschieber ist gegen eine Federkaft (22) verschiebbar durch einen über eine Steuerleitung (23) mit der Zweigleitung (20) verbundenen Hilfszylinder (24).

5. Steuerung nach Anspruch 4,
dadurch gekennzeichnet,
daß der vierte bis sechste Steuerschieber (14;15;21) und das Rückschlagventil (18) sowie die zugehörigen Leitungsverbindungen in eine gemeinsame Platte (25) eingearbeitet sind.

6. Steuerung nach einem der Ansprüche 1 bis 5,
dadurch gekennzeichnet,
daß der erste und dritte Steuerschieber (26; 38) und die zugehörigen Leitungsverbindungen in eine gemeinsame Platte (46) eingearbeitet sind.

## Claims

1. A hydraulic control for a coupling of a backfilling pipeline for end delivery having a displacement cylinder (4, 5) performing the coupling and uncoupling by axial movement and a tilt cylinder (8) swinging the respective line end (3) out to the side and back in the uncoupled condition, which are automatically impinged one after the other by limit switches, in which
- a first (27) and a second (28) line proceed from an appliance (26), by means of which they are to be reciprocally connected as a pressure line and as a return line,
- the first line (27) with a first branch (35), controlled by a first spool valve (36), leads into the cylinder chamber (6) of the displacement cylinder (4, 5) performing the disengagement and with a second branch (37) controlled by a second spool valve (38) leads into the cylinder chamber (9) of the tilt cylinder (8) effecting the swinging out movement,
- the first spool valve (36) is disposed as a limit switch for the backward swivel movement of the tilt cylinder (8) so that it opens the first branch (35) when pushed against a spring resistance (39) and otherwise keeps it shut by the spring resistance (39),
- the second spool valve (38) is disposed as a limit switch for the disengagement movement of the displacement cylinder (4, 5) so that it opens the second branch (37) when pushed against a spring resistance (41) and otherwise keeps it shut by the spring resistance (41), and
- the second line (28) with a first branch (43) leads into the cylinder chamber (8) of the displacement cylinder (4, 5) performing the coupling operation and with a second branch (44) leads into the cylinder chamber (10) of the tilt cylinder (8) effecting the backward swivel movement,
**characterised in that**
- the first (27) and the second (28) line proceed from a third spool valve (26) as the said appliance provided with two supply lines (12; 13 and 56; 57 respectively) and disposed on the direct appliance control (50 and 6 - 10, 26 - 46 respectively), which in an end position switches the first line (27) as a pressure line and the second line (28) as a return line and in the other end position does the reverse and in an intermediate position closes both lines (27; 28) or which in one end position switches the first or the second line as a pressure line and the other line as a return line and in its other end position closes both lines,
- in that the third spool valve (26) can be displaced by two separately controlled hydraulic auxiliary cylinders (29; 30) from the closing intermediate or end position, which is assumed when both auxiliary cylinders are unpressurised, against a spring resistance (33; 34) from different sides into the two end positions or from on side into one end position respectively, and
- in that both supply lines (12; 13) of the third spool valve (26) can be reciprocally switched by a distant manual control (11) as a pressure line and as a return line and by the third spool valve in each of its opening end positions or in its opening end position respectively one supply line (13) is connected with said first line (27) and supply line (12) is connected with said second line (28) and the auxiliary cylinders (29; 30) are connected via control lines (31; 32) to one of the two supply lines (13; 12) respectively
or
in that one supply line is a permanent pressure line (56) and the other supply line is a permanent return line (57) and by the third spool valve (26) in one end position the pressure line (56) is connected to the first line (27) and the return line (5) is connected to the second line (28) and in the other end position the reverse is true and the auxiliary cylinders (29; 30) can be connected via control lines (31; 32) by electrically controlled valves (58; 59) from a distant control (64) to the pressure line and to the return line.

2. A control according to Claim 1,
**characterised in that** a parallel line (42) to the passage of the first branch (35) of the first line (27) passes through the second spool valve (38), in which it is closed when the second branch is opened and is opened when the second branch (37) is closed.

3. A control according to Claim 1 or 2,
**characterised in that**
in the case of a supply line (12, 20) under permanent pressure, in particular to maintain pressure in the cylinder chamber (7) of the displacement chamber (4, 5) performing the coupling operation, at the beginning of the backfilling pipeline a closing element (21) actuated in the event of a drop in pressure occurring behind it is disposed in this supply line (20).

4. A control according to Claim 3,
**characterised in that**
the closing element is coupled with a hydraulic control of the supply lines as follows:
- The two supply lines (12; 13) are connected to the general hydraulic supply (P, R) via a fourth (14) or fifth (15) spool valve respectively, which is preferably manually actuated and which connects them in the normal position with the general return line (R) and in the actuating position with the general pressure line (P), but only reciprocally.
- In the supply line (12), which can be connected in the first spool valve with the second line, there is disposed a non-return valve (18) which can be opened via a control line (19) connected to the other supply line (13).
- The non-return valve (18) and the fourth spool valve (14) disposed in the same supply line (12) are bypassed by a branch line (20), which is connected to the general pressure line (P) via a sixth spool valve (23).
The sixth spool valve can be displaced against a spring resistance (22) by an auxiliary cylinder (24) connected to the branch line (20) via a control line (23).

5. A control according to Claim 4,
**characterised in that**
the fourth to sixth spool valve (14; 15; 21) and the non-return valve (18) and also the associated line connections are incorporated in a mutual plate (25).

6. A control according to Claims 1 to 5,
**characterised in that**
the first and third spool valve (26; 38) and the associated line connections are incorporated in a mutual plate (46).

## Revendications

1. Dispositif de commande hydraulique d'un raccord d'une conduite de remblayage pneumatique à sortie frontale, qui comprend un vérin cylindrique de translation (4, 5) assurant, par son mouvement axial, l'accouplement et le désaccouplement et un vérin cylindrique de pivotement (8) assurant, après le désaccouplement, le pivotement latéral, vers l'extérieur et retour, de l'extrémité (3) de la conduite qui sont automatiquement mis en action l'un après l'autre au moyen de commutateurs d'extrémité, une première (27) et une deuxième (28) canalisation partant d'un dispositif (26) permettant de les faire fonctionner alternativement comme canalisation sous pression ou comme canalisation de retour, la première canalisation (27) aboutissant, par une première branche (35) commandée par un premier registre de commande (36), à la cavité cylindrique (6) du vérin cylindrique de translation (4, 5) qui assure le désaccouplement et, par une deuxième branche (37) commandée par un deuxième registre de commande (38), à la cavité cylindrique (9) du vérin cylindrique de pivotement (8) qui assure le pivotement, vers l'exterieur le premier registre de commande (36) étant monté comme commutateur d'extrémité du mouvement de retour du vérin cylindrique de pivotement (8), de telle manière qu'il ouvre, en refoulant une force élastique (39), la deuxième branche (35) qui, le reste du temps, reste fermée sous l'action de force élastique (39), le deuxième registre de commande (38) étant monté comme commutateur d'extrémité du mouvemnt de désaccouplement du vérin cylindrique de translation (4, 5) de telle manière qu'il ouvre, en refoulant une force élastique (41), la deuxième branche (37) qui, le reste du temps, reste fermée sous l'action de la force élastique (41) et la deuxième canalisation (28) aboutissant, par une première branche (43), à la cavité cylindrique (8) du vérin cylindrique de translation (4, 5) qui assure l'accouplement et, par une deuxième branche (44), à la cavité cylindrique (10) du vérin cylindrique de pivotement qui assure le pivotement de retour, caractérisé en ce que la première (27) et la deuxième (28) canalisation partent d'un troisième registre de commande (26) qui constitue le dispositif mentionné, est au niveau des dispositifs de commande immédiate (50 ou 6 à 10, 26 à 46) et comporte deux canalisations d'amenée (12, 13 ou 50, 57) et qui, dans l'une des positions d'extrémité, fait fonctionner la première canalisation (27) comme conduite sous pression et la deuxième canalisation (28) comme conduite de retour et, dans l'autre position d'extrémité, les fait fonctionner à l'inverse et, dans une position intermédiaire, ferme les deux canalisations (27, 28) ou dans l'une de ses positions d'extrémité, fait fonctionner la première ou la deuxième canalisation comme canalisation sous pression et l'autre canalisation comme canalisation de retour et, dans son autre position d'extrémité, ferme les deux canalisations, en ce que le troisième registre de commande (26) peut, sous l'action de deux vérins hydrauliques auxiliaires (29,30) commandés séparément, être déplacé, depuis la position intermédiaire ou d'extrémité correspondant à l'absence de pression dans les deux vérins auxiliaires et à la fermeture et en refoulant une force élastique (33, 34) de différents côtés, dans les deux positions d'extrémité ou d'un seul côté, dans l'une des positions d'extrémité, en ce que les deux canalisations d'amenée (12, 13) du troisième registre de commande (26) peuvent fonctionner, sous l'action d'un dispositif (11) de télécommande à la main, alternativement comme canalisation sous pression ou comme canalisation de retour et que, sous l'action du troisième registre de commande placé dans chacune de ses positions d'extrémité correspondant à l'ouverture ou dans sa position d'extrémité correspondant à l'ouverture, la canalisation d'amenée (13) est reliée à la première canalisation (27) tandis que la canalisation d'amenée (12) est reliée à la deuxième canalisation d'amenée (28) et que les vérins auxiliaires (29, 30) sont raccordés, par l'intermédiaire de canalisations de commande (31, 32), chacun à l'une des deux canalisations d'amenée (13, 12) ou en ce que l'une des canalisations d'amenée est constamment canalisation sous pression (56) tandis que l'autre canalisation d'amenée est constamment canalisation de retour (57) et que, sous l'action du troizieme registre de commande (26) placé dans l'une de ses positions d'extrémité, la canalisation sous pression (56) est reliée à la première canalisation (27) tandis que la canalisation de retour (5) est reliée à la deuxième canalisation (28) et que la situation est inversée dans l'autre position d'extrémité et que les vérins auxiliaires (29, 30) peuvent être raccordés, par l'intermédiaire de canalisations de commande (31, 32) et par des soupapes (58, 59) commandées électriquement à partir d'un poste de télécommande (64), à la canalisation sous pression ainsi qu'à la canalisation de retour.

2. Dispositif de commande selon la revendication 1, caractérisé en ce qu'une canalisation parallèle (42) aboutit au passage de la première branche (35) de la première canalisation à travers le deuxième registre de commande (38), dans lequel elle est fermée lors de l'ouverture de la deuxième branche et ouverte lors de la fermeture de la deuxième branche 37.

3. Dispositif de commande selon l'une des revendications 1 ou 2, caractérisé en ce que, lorsqu'une canalisation d'amenée (12, 20) est soumise à une pression permanente, notamment pour le maintien de la pression dans la cavité cylindrique (7) du vérin cylindrique de translation (4,5) qui assure l'accouplement, cette canalisation d'amenée (20) comporte, à l'entrée de la canalisation de remblayage pneumatique, un organe de fermeture (21) qui est mis en action en cas de chute de pression extérieure.

4. Dispositif de commande selon la revendication 3, caractérisé en ce que l'organe de fermeture est accouplé avec un dispositif de commande hydraulique des canalisations d'amenée dans les conditions suivantes: Les deux canalisations d'amenée (12, 13) sont reliées à la source hydraulique générale (P, R), chacune par un quatrième (14) ou cinquième (15) registre de commande qui est mis en action de préférence à la main et qui les relie en position normale à la canalisation de retour générale (R) et, en position de commande, uniquement en alternance, à la canalisation sous pression générale (P). La canalisation d'amenée (12) qui, dans le premier registre de commande, peut être reliée à la deuxième canalisation comporte une soupape d'arrêt (18) qui peut être dégagée par l'intermédiaire d'une canalisation de commande (19) reliée à l'autre canalisation d'amenée (13). La soupape d'arrêt (18) et le quatrième registre de commande (14) qui se trouve dans la même canalisation d'amenée (12) sont doublés par une canalisation de dérivation (20) qui est reliée par un sixième registre de commande (21) à la canalisation sous pression générale (P). Le sixième registre de commande peut se déplacer, en s'opposant à une force élastique (22), sous l'action d'un vérin auxiliaire (24) relié par une canalisation de commande, (23) à la canalisation de dérivation (20).

5. Dispositif de commande selon la revendication 4, caractérisé en ce que certains registres de commande, du quatrième au sixième (14, 15, 21), et la soupape d'arrêt (18) ainsi que les raccords de canalisations correspondants sont réalisés dans une plaque commune (25).

6. Dispositif de commande selon une des revendications 1 à 5, caractérisé en ce que le premier et le troisième registre de commande (26, 38) et les raccords de canalisations correspondants sont réalisés dans une plaque commune (46).
